# EUROPÄISCHE PATENTSCHRIFT

(11) **EP 1 734 181 B1**
(45) Veröffentlichungstag und Bekanntmachung des Hinweises auf die Patenterteilung: **26.12.2007**
(21) Anmeldenummer: 06009181.6
(22) Anmeldetag: 04.05.2006
(51) Int. Cl.: D21G 3/00

(54) **Vorrichtung zum Halten einer Rakel**
Doctor blade holding device
Dispositif de support de racle

(30) Priorität: 16.06.2005 DE 102005028795
(43) Veröffentlichungstag der Anmeldung: 20.12.2006
(73) Patentinhaber: Joh. Clouth GmbH & Co. KG, 42499 Hückeswagen (DE)
(72) Erfinder: Knopp, Joachim, 42499 Hückeswagen (DE); Mau, Peter, 42853 Remscheid (DE)
(74) Vertreter: Steimle, Josef

(56) Entgegenhaltungen:
- WO-A-20/04042143

## Beschreibung

Die Erfindung betrifft eine Vorrichtung zum Halten einer Rakel mit einer Bodenplatte und einer Deckplatte, wobei die Bodenplatte und die Deckplatte über ein Schwenklager schwenkbar miteinander verbunden sind, und wobei Haltefinger zum Befestigen der Rakel an der Deckplatte vorgesehen sind.

Schabvorrichtungen, die auch als Rakeln bezeichnet werden, besitzen die Aufgabe, die Oberfläche einer Walze, beziehungsweise eines Zylinders, zu reinigen. Im Falle einer Papiermaschine bewirkt eine derartige Rakel, dass die über die betreffende Walze der Papiermaschine geführte Papierbahn im Falle eines Bahnrisses sich nicht auf der Walze aufwickelt, sondern die Walze an der vorgegebenen Stelle verlässt, um zum Beispiel in einen Auffangschacht zu gelangen. Diese Aufgabe muss die Rakel mit 100%-iger Sicherheit gewährleisten, da es sonst zu erheblichen Störungen bei der Papierherstellung, und unter Umständen sogar zu einer Beschädigung der Papiermaschine kommen kann. Die Rakel hat zudem die Aufgabe, die Oberfläche der Walze zu reinigen, so dass die Papierbahn nicht markiert wird. Aus diesem Grunde muss die Rakel in ihrer Haltevorrichtung möglichst gleichmäßig über ihre gesamte Länge an der Walze anliegen. Zum Anpressen der Rakel auf die Walzenoberfläche ist die Haltevorrichtung in der Regel zweiteilig aufgebaut und besitzt eine Bodenplatte, die in der Regel starr am Maschinengestell befestigt ist. An dieser Bodenplatte ist eine Deckplatte schwenkbar befestigt, so dass die Rakel von der Walzenoberfläche abgehoben beziehungsweise auf diese aufgesetzt und angepresst werden kann.

Es hat sich gezeigt, dass insbesondere in der Nasspartie der Papiermaschine die Haltevorrichtungen relativ stark verschmutzen, so dass sie häufig gereinigt werden müssen. Hierfür muss die Deckplatte von der Bodenplatte entfernt werden, so dass die Haltevorrichtung geöffnet werden kann. Aus der WO 2004/042 143 A1 ist eine Schaberklingenhaltevorrichtung bekannt geworden, bei welcher die Bodenplatte ein Lagerrohr aufweist, um welches die Deckplatte verschwenkbar gelagert ist. Zum Öffnen dieser Haltevorrichtung wird die Deckplatte in Achsrichtung des Lagerrohrs abgezogen, so dass der Innenraum zugänglich wird. Bei Walzen, die eine Länge von 8 m besitzen können, muss die Haltevorrichtung für die Rakel ebenfalls diese Länge aufweisen und es hat sich gezeigt, dass bei einer derartigen Länge die Reibungskräfte entlang des Lagerrohrs relativ groß sind, so dass die Deckplatte nur mit Mühe abgezogen beziehungsweise aufgeschoben werden kann. Außerdem muss neben der Walze ein Freiraum von mindestens der Länge der Walze existieren, so dass die Deckplatte ohne Verkantung abgezogen werden kann.

Der Erfindung liegt die Aufgabe zugrunde, eine Vorrichtung zum Halten von Rakeln bereitzustellen, die einfacher gereinigt werden kann.

Diese Aufgabe wird mit einer Vorrichtung der eingangs genannten Art erfindungsgemäß dadurch gelöst, dass das Schwenklager ein Zapfenscharnier ist und mehrere Lagerböcke und zugehörige Zapfenböcke aufweist.

Die Ausgestaltung des Schwenklagers als Zapfenscharnier hat den wesentlichen Vorteil, dass die gesamte Schwenkachse von mehreren zueinander fluchtenden Zapfen gebildet wird, die mit Abstand zueinander angeordnet sind. Diese Zapfen ragen von Zapfenböcken ab und greifen in Lagerböcke ein. Zum Öffnen der Haltevorrichtung muss die Deckplatte gegenüber der Bodenplatte um einen Betrag verschoben werden, der der Zapfenlänge entspricht. Sodann sind die Zapfen aus den Lagerböcken ausgeschoben und die Deckplatte kann abgehoben werden. Zum einen hat dies den Vorteil, dass neben der Papierwalze nicht mehr so viel Platz benötigt wird, um die Deckplatte über ihre gesamte Länge ausschieben zu können. Außerdem sind die Schubkräfte wesentlich geringer, da lediglich noch über die kurze Zapfenlänge eine Verschiebung erfolgen muss.

Bei einem Ausführungsbeispiel sind die Lagerböcke an der Bodenplatte und die Zapfenböcke an der Deckplatte befestigt. Die Befestigung erfolgt mittels Schrauben, sie kann jedoch auch eine Kleb- oder Nietverbindung sein. Bei einem anderen Ausführungsbeispiel befinden sich die Lagerböcke an der Deckplatte und die Zapfenböcke an der Bodenplatte.

Es ist jedoch auch denkbar, dass sowohl an der Deckplatte als auch an der Bodenplatte sowohl Lagerböcke als auch Zapfenböcke vorgesehen sind. Die Anordnung der Lagerböcke und Zapfenböcke können einen bestimmten Code bilden, so dass die Deckplatte einer bestimmten Haltevorrichtung lediglich an der Bodenplatte dieser Haltevorrichtung befestigt werden kann. Vertauschungen sich dadurch ausgeschlossen.

Bei einer bevorzugten Weiterbildung ist vorgesehen, dass der Lagerbock ein Durchgangsloch aufweist. Zwar kann der Lagerbock mit einem Sackloch versehen sein, jedoch wird ein Durchgangsloch bevorzugt, da dieses sich nicht mit Schmutz zusetzen kann. Außerdem ist eine Reinigung eines Durchgangsloches wesentlich einfacher.

Um die Montage der Deckplatte an der Bodenplatte zu erleichtern, erweitert sich die Aufnahmeöffnung des Lagerbocks im Randbereich konisch. Dadurch kann der Zapfen wesentlich einfacher in den Lagerbock eingeschoben werden, beziehungsweise findet der Zapfen einfacher die Aufnahmeöffnung. Zusätzlich oder alternativ kann der Zapfen des Zapfenbocks eine sich konisch verjüngende Spitze aufweisen.

Erfindungsgemäß ist wenigstens ein Lagerbock vorgesehen, in welchem der Zapfen des Zapfenbocks verrastet. Dies hat den wesentlichen Vorteil, dass nach dem Fügen der Deckplatte an der Bodenplatte keine Sicherungsmittel mehr erforderlich sind, um die Deckplatte an der Bodenplatte zu sichern beziehungsweise um ein selbsttätiges Lösen der Deckplatte von der Bodenplatte zu verhindern.

Erfindungsgemäß weist der Lagerbock eine Kugelraste und der Zapfen eine Umfangsnut auf. Nachdem der Zapfen im Lagerbock eingeschoben worden ist, greift die Kugelraste in die Umfangsnut des Zapfens und hält diesen fest. Der Zapfen kann nur dann aus dem Lagerbock abgezogen werden, wenn die Abzugskraft so hoch ist, dass die Kugelraste aus der Umfangsnut herausgedrückt wird.

Bei einer anderen Ausführungsform wird der Zapfen über eine formschlüssige Verbindung, z.B. eine Madenschraube oder dergleichen im Lagerbock fixiert.

Geringe Schwenkkräfte können dadurch erzielt werden, dass der Lagerbock und der Zapfen eine Metall-Kunststoff-Paarung bilden. Dabei kann der Kunststoff zusätzlich mit Schmiermittel versetzt sein, so dass die Reibungskräfte noch weiter verringert werden.

Weitere Vorteile, Merkmale und Einzelheiten der Erfindung ergeben sich aus den Unteransprüchen sowie der nachfolgenden Beschreibung, in der auf eine bevorzugte Ausführungsform Bezug genommen wird. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Figur 1: eine Seitenansicht der erfindungsgemäßen Haltevorrichtung;
- Figur 2: eine Draufsicht auf die Innenseite der Deckplatte;
- Figur 3: eine Draufsicht auf die Innenseite der Bodenplatte; und
- Figur 4: eine Seitenansicht der Haltevorrichtung.

Die Figur 1 zeigt eine insgesamt mit 10 bezeichnete Haltevorrichtung mit einer Bodenplatte 12 und einer Deckplatte 14. An der Deckplatte 14 sind Haltefinger 16 vorgesehen, mit denen eine Rakel 18 gehalten und auf die Oberfläche 20 einer Walze 22 angepresst wird. Der Zwischenraum 24 zwischen der Bodenplatte 12 und der Deckplatte 14 ist an der der Walze 20 zugewandten Vorderseite mittels einer Dichtung 26 und an der gegenüberliegenden Rückseite mittels eines weiteren Federblechs 28 abgedichtet. Die Dichtung 26 kann als Federblech, Kunststoffleiste oder als biegeschlaffer Elastomerstreifen ausgebildet sein. Innerhalb des Zwischenraums 24 befindet sich wenigstens ein aufblasbarer Druckschlauch 30, mit dem die Deckplatte 14 mit Druck beaufschlagt wird, so dass die Rakel 18 auf die Oberfläche 20 angepresst wird, indem die Deckplatte 14 um eine Achse 32 bezüglich der Bodenplatte 12 verschwenkt wird. Die Rückstellung wird durch einen weiteren Druckschlauch 54, eine Moosgummileiste oder durch Federelemente bewirkt.

In der Figur 1 ist erkennbar, dass an der dem Zwischenraum 24 zugewandten Innenseite 42 der Bodenplatte 12 ein Lagerbock 34 und an der dem Zwischenraum 24 zugewandten Innenseite 38 der Deckplatte 14 ein Zapfenbock 36 befestigt ist.

Die Figur 2 zeigt eine Draufsicht auf die Innenseite 38 der Deckplatte 14, an welcher die Haltefinger 16 und die Zapfenböcke 36 befestigt sind. Von jedem Zapfenbock 36 ragt ein Zapfen 40 mit konischer Spitze 44 in Richtung der Achse 32 ab, wobei die Deckplatte 14 mit einer Vielzahl derartiger Zapfenböcke 36 bestückt ist.

Die Figur 3 zeigt eine Draufsicht auf die Innenseite 42 der Bodenplatte 12 und es sind zwei Lagerböcke 34 erkennbar. Diese Lagerböcke 34 besitzen Aufnahmeöffnungen 46 zur Aufnahme der Zapfen 40. Diese Aufnahmeöffnungen 46 können auch als Durchgangsbohrungen ausgebildet sein und sich im Einschubbereich konisch erweitern.

In der Figur 4 ist die Montagestellung gezeigt, in der die Deckplatte 14 an der Bodenplatte 12 befestigt wird, indem der Zapfen 40 eines jeden Zapfenbocks 36 in den zugehörigen Lagerbock 34 eingeschoben wird. Der Übersichtlichkeit halber ist der Druckschlauch 30 nicht dargestellt.

Außerdem ist bei einem Lagerbock 34 eine Kugelraste 48 angedeutet, bei welcher eine Kugel 52 in eine Umfangsnut 50 des Zapfens 40 eingreift, wenn der Zapfen 40 in die Aufnahmeöffnung 46 eingeschoben ist.

## Patentansprüche

1. Vorrichtung zum Halten einer Rakel (18) mit einer Bodenplatte (12) und einer Deckplatte (14), wobei die Bodenplatte (12) und die Deckplatte (14) über ein Schwenklager schwenkbar miteinander verbunden sind und wobei Haltefinger (16) zum Befestigen der Rakel (18) an der Deckplatte (14) vorgesehen sind **dadurch gekennzeichnet, dass** das Schwenklager ein Zapfenscharnier ist und mehrere Lagerböcke (34) und zugehörige Zapfenböcke (36) aufweist.

2. Vorrichtung nach Anspruch 1, **dadurch gekennzeichnet, dass** die Lagerböcke (34) an der Bodenplatte (12) und die Zapfenböcke (36) an der Deckplatte (14) befestigt sind.

3. Vorrichtung nach Anspruch 1, **dadurch gekennzeichnet, dass** die Lagerböcke (34) an der Deckplatte (14) und die Zapfenböcke (36) an der Bodenplatte (12) befestigt sind.

4. Vorrichtung nach Anspruch 1, **dadurch gekennzeichnet, dass** an der Bodenplatte (12) und an der Deckplatte (14) sowohl Lagerböcke (34) als auch Zapfenböcke (36) vorgesehen sind.

5. Vorrichtung nach einem der vorhergehenden Ansprüche, **dadurch gekennzeichnet, dass** der Lagerbock (34) ein Sackloch oder Durchgangsloch aufweist.

6. Vorrichtung nach einem der vorhergehenden Ansprüche, **dadurch gekennzeichnet, dass** die Aufnahmeöffnung (46) des Lagerbocks (34) sich im Randbereich konisch erweitert.

7. Vorrichtung nach einem der vorhergehenden Ansprüche, **dadurch gekennzeichnet, dass** der Zapfen (40) des Zapfenbocks (36) eine sich konisch verjüngende Spitze (44) aufweist.

8. Vorrichtung nach einem der vorhergehenden Ansprüche, **dadurch gekennzeichnet, dass** wenigstens ein Lagerbock (34) vorgesehen ist, in welchem der Zapfen (40) des Zapfenbocks (36) verrastet.

9. Vorrichtung nach Anspruch 8, **dadurch gekennzeichnet, dass** der Lagerbock (34) eine Kugelraste (48) und der zapfen (40) eine Umfangsnut (50) aufweist.

10. Vorrichtung nach einem der vorhergehenden Ansprüche, **dadurch gekennzeichnet, dass** der Zapfen (40) und der Lagerbock (34) eine Metall-Kunststoff-Paarung bilden.

## Claims

1. Device for holding a doctor blade (18) comprising a base plate (12) and a cover plate (14), the base plate (12) and the cover plate (14) being connected to each other by a drag bearing so as to be able to pivot, and holding fingers (16) being provided for fastening the doctor blade (18) to the cover plate (14), **characterised in that** the drag bearing is a pivot hinge and has a plurality of bearing blocks (34) and associated pivot blocks (36).

2. Device according to claim 1, **characterised in that** the bearing blocks (34) are fastened to the base plate (12) and the pivot blocks (36) are fastened to the cover plate (14).

3. Device according to claim 1, **characterised in that** the bearing blocks (34) are fastened to the cover plate (14) and the pivot blocks (36) are fastened to the base plate (12).

4. Device according to claim 1, **characterised in that** both bearing blocks (34) and pivot blocks (36) are provided on the base plate (12) and on the cover plate (14).

5. Device according to any one of the preceding claims, **characterised in that** the bearing block (34) has a blind hole or a through hole.

6. Device according to any one of the preceding claims, **characterised in that** the socket opening (46) of the bearing block (34) extends conically in the edge region.

7. Device according to any one of the preceding claims, **characterised in that** the pivot pin (40) of the pivot block (36) has a conically narrowing tip (44).

8. Device according to any one of the preceding claims, **characterised in that** there is provided at least one bearing block (34) in which the pivot pin (4) of the pivot block (36) engages.

9. Device according to claim 8, **characterised in that** the bearing block (34) has a ball catch (48) and the pivot pin (40) has a circumferential groove (50).

10. Device according to any one of the preceding claims, **characterised in that** the pivot pin (40) and the bearing block (34) form a metal-plastics materials combination.

## Revendications

1. Dispositif support de racle (18), avec une plaque de base (12) et une plaque de recouvrement (14), dans lequel la plaque de base (12) et la plaque de recouvrement (14) sont reliées entre elles par un palier oscillant de façon à pouvoir pivoter et dans lequel il est prévu des doigts de maintien (16) pour fixer la racle (18) sur la plaque de recouvrement (14), **caractérisé en ce que** le palier oscillant est une charnière à tourillon et présente plusieurs supports de paliers (34) et des supports de tourillons (36) correspondants.

2. Dispositif selon la revendication 1, **caractérisé en ce que** les supports de paliers (34) sont fixés sur la plaque de base (12) et les supports de tourillons (36) sur la plaque de recouvrement (14).

3. Dispositif selon la revendication 1, **caractérisé en ce que** les supports de paliers (34) sont fixés sur la plaque de recouvrement (14) et les supports de tourillons (36) sur la plaque de base (12).

4. Dispositif selon la revendication 1, **caractérisé en ce qu'**il est prévu à la fois des supports de paliers (34) et des supports de tourillons (36) sur la plaque de base (12) et sur la plaque de recouvrement (14).

5. Dispositif selon l'une des revendications précédentes, **caractérisé en ce que** le support de palier (34) présente un trou borgne ou un trou traversant.

6. Dispositif selon l'une des revendications précédentes, **caractérisé en ce que** l'orifice réceptacle (46) du support de palier (34) s'élargit en forme de cône dans la zone de son rebord.

7. Dispositif selon l'une des revendications précédentes, **caractérisé en ce que** le tourillon (40) du support de tourillon (36) présente une pointe effilée en forme de cône (44).

8. Dispositif selon l'une des revendications précédentes, **caractérisé en ce qu'**il est prévu au moins un support de palier (34) dans lequel le tourillon (40) du support de tourillon (36) vient s'encliqueter.

9. Dispositif selon la revendication 8, **caractérisé en ce que** le support de palier (34) présente une bille d'encliquetage (48) et le tourillon (40) présente une rainure périphérique (50).

10. Dispositif selon l'une des revendications précédentes, **caractérisé en ce que** le tourillon (40) et le support de palier (34) forment un accouplement métal/plastique.
